# EUROPÄISCHE PATENTSCHRIFT

(11) **EP 1 138 926 B1**
(45) Veröffentlichungstag und Bekanntmachung des Hinweises auf die Patenterteilung: **05.11.2003**
(21) Anmeldenummer: 01104236.3
(22) Anmeldetag: 22.02.2001
(51) Int. Cl.: F02M 25/07, F02M 35/104

(54) **Luftansaugkanalsystem für eine Brennkraftmaschine**
System of air intake conduits for a combustion engine
Système de conduits d'admission d'air pour moteur à combustion

(30) Priorität: 27.03.2000 DE 10015210
(43) Veröffentlichungstag der Anmeldung: 04.10.2001
(73) Patentinhaber: Pierburg GmbH, 41460 Neuss (DE)
(72) Erfinder: Kühnel, Hans-Ulrich, 41239 Mönchengladbach (DE); Sanders, Michael, 41564 Kaarst (DE)
(74) Vertreter: Ter Smitten, Hans

(56) Entgegenhaltungen:
- WO-A-99/14477
- DE-A- 19 816 266
- PATENT ABSTRACTS OF JAPAN vol. 1998, no. 02, 30. Januar 1998 (1998-01-30) & JP 09 273452 A (HINO MOTORS LTD), 21. Oktober 1997 (1997-10-21)
- PATENT ABSTRACTS OF JAPAN vol. 1997, no. 02, 28. Februar 1997 (1997-02-28) & JP 08 261082 A (SHOWA ALUM CORP), 8. Oktober 1996 (1996-10-08)
- PATENT ABSTRACTS OF JAPAN vol. 1999, no. 01, 29. Januar 1999 (1999-01-29) & JP 10 266903 A (TOYOTA AUTOM LOOM WORKS LTD), 6. Oktober 1998 (1998-10-06)

## Beschreibung

Die Erfindung betrifft ein Luftansaugkanalsystem für eine Brennkraftmaschine mit einem Luftansaugkanalgehäuse, das einzelne zu jedem Zylinder der Brennkraftmaschine führende Luftansaugkanäle aufweist, mit einem Abgasrückführkanal, dessen Abgasrückführung in die einzelnen Luftansaugkanäle durch jeweils ein Ventilelement steuerbar ist.

Ein derartiges Luftansaugkanalsystem ist beispielsweise aus der DE-A1-198 16 266 bekannt. Dieses Luftansaugkanalsystem gewährleistet eine Abgasrückführung ohne den Nachteil, daß im Vollastbetrieb der Brennkraftmaschine, wenn kein Abgas rückgeführt wird es zu einem Druckausgleich zwischen den zu dem einzelnen Zylinder der Brennkraftmaschine führenden Luftansaugkanälen kommt, wodurch das Schwingverhalten der angesaugten Luft in der Brennkraftmaschine gestört und die Füllung der Zylinder vermindert wird. Das Anbringen der Einzelkanäle mit den jeweiligen Ventilabschnitten ist jedoch konstruktiv schwer realisierbar und kostenaufwendig.

*Aus der JP 09273452 A ist ein Luftansaugkanalsystem bekannt, das einzelne zu jedem Zylinder der Brennkraftmaschine führende Luftansaugkanäle aufweist. Diese Luftansaugkanäle sind über Abgaseinlaßöffnungen mit einem Abgasrückführkanal der im Luftansaugkanalgehäuse ausgeformt ist* *verbunden. Die Abgaseinlaßöffnungen weisen dabei einen Flachsitz auf, der mit Flachschieberelementen zusammenwirkt, die wiederum über einen Antriebsmechanismus antreibbar sind. Auch diese Ausführungsform ist konstruktiv schwer realisierbar und kostenaufwendig.*

Es ist daher Aufgabe der Erfindung, Maßnahmen aufzufinden, mit denen eine Abgasrückführung die das Schwingverhalten der angesaugten Luft nicht stört auf konstruktive und montagetechnisch einfache Weise zu realisieren ist.

Diese Aufgabe wird dadurch gelöst, daß das Luftansaugkanalsystem ein Deckelelement aufweist, das auf dem Luftansaugkanalgehäuse derart angeordnet ist, daß zwischen dem Deckelelement und dem Luftansaugkanalgehäuse der Abgasrückführkanal ausgeformt ist, wobei das Deckelelement die als Flachschieberelemente ausgeführten Ventilelemente sowie einen Antriebsmechanismus zur Verstellung der Flachschieberelemente aufweist und jeder Luftansaugkanal eine Abgaseinlaßöffnung mit einem Flachsitz aufweist, der mit dem Flachschieberelement zusammenwirkt.

Auf diese Weise wird ein Luftansaugkanalsystem geschaffen, bei dem die Ventilelemente mit dem zugehörigen Antriebsmechanismus als eigenständige Moduleinheit in einem Deckelelement vorliegen. Dies bietet den Vorteil, daß der Montageaufwand und die zugehörigen Kosten auf ein Minimum reduziert werden.

In besonders vorteilhafter Weise sind die Flachschieberelemente als Flachdrehschieberelemente ausgebildet, wobei die Abgaseinlaßöffnung als halbkreisförmige Ringstücke ausgebildet sind. Der Antriebsmechanismus kann ein Zahnstange-Zahnrad-Antrieb sein, wobei jedem Flachdrehschieberelement ein Zahnrad zugeordnet ist. Um eine Dichtheit der Ventilelemente zu gewährleisten, ist jedes Flachdrehschieberelement durch eine Feder gegenüber dem entsprechenden Flachsitz vorgespannt. In einer weiter vereinfachten Ausführungsform kann auch ein Antrieb, beispielsweise ein Elektromotor in dem Deckelelement gelagert sein.

Ausführungsbeispiele der Erfindung sind dargestellt, und werden nachfolgend beschrieben.

Die Zeichnung zeigt:
- Fig. 1: eine Schnittansicht eines Teils des erfindungsgemäßen Luftansaugkanalsystems, und
- Fig. 2: eine Draufsicht des erfindungsgemäßen Luftansaugkanalsystems.

Es wird angemerkt, daß zur Verdeutlichung der Funktionen des erfindungsgemäßen Luftansaugkanalsystems 1 die Ventilstellung einmal in Offen- und einmal in Zu-Position dargestellt ist. Es sollte deutlich sein, daß in der Anwendung die Ventilstellungen jeweils gleich ausgerichtet sind.

Fig. 1 zeigt das erfindungsgemäße Luftansaugkanalsystem 1 im Schnitt. Das Luftansaugkanalsystem besitzt ein Luftansaugkanalgehäuse 2 das einzelne zu jedem Zylinder einer nicht dargestellten Brennkraftmaschine führende Luftansaugkanäle 3 aufweist. Auf dem Luftansaugkanalgehäuse 2 ist auf bekannte Weise ein Deckelelement 4 beispielsweise durch Anschrauben, angeordnet. Zwischen dem Deckelelement 4 und dem Lufansaugkanalgehäuse 2 ist auf diese Weise ein Abgasrückführkanal 5 ausgeformt dem über eine Abgaseinleitung 6 Abgas zugeführt wird. Auf dem Deckelelement 4 ist ein Antriebsmechanismus 7 angeordnet, der aus einer Zahnstange 8 sowie aus Zahnrädern 9 besteht. Die Zahnräder 9 stehen wiederum mit Wellen 10 in Verbindung, die auf ihre zum Lufansaugkanalgehäuse 2 gerichteten Seite Flachschieberelemente 11 aufweisen, die im vorliegenden Fall wie aus Fig. 2 ersichtlich ist, als Flachdrehschieberelemente ausgeführt sind. Diese Flachdrehschieberelemente wirken mit Abgaseinlaßöffnungen 12 und Flachsitzen 13 zusammen und ermöglichen auf diese Weise eine Abgasrückführung in die Luftansaugkanäle 3.

In der vorliegenden Darstellung ist die linke Ventilstellung in geöffneter Position und die rechte Ventilstellung in geschlossener Position gezeigt. Die Flachdrehschieberelemente 11 werden jeweils durch eine Feder 14 die sich am Deckelelement 4 abstützt gegenüber dem entsprechenden Flachsitz 13 unter Vorspannung gehalten. Der Antriebsmechanismus 7 wird im vorliegendem Fall durch ein Abdeckelement 15 verschlossen.

Fig. 2 zeigt eine Draufsicht eines Teils des erfindungsgemäßen Luftansaugkanalsystems 1. Deutlich zu erkennen ist hierbei, daß die Abgaseinlaßöffnungen 12 im vorliegendem Fall als halbkreisförmige Ringstücke ausgeführt sind. Desweiteren ist die Abgaseinleitung 6 mit einem Anschlußflansch 16 dargestellt.

## Patentansprüche

1. Luftansaugkanalsystem für eine Brennkraftmaschine mit einem Luftansaugkanalgehäuse, das einzelne zu jedem Zylinder der Brennkraftmaschine führende Luftansaugkanäle aufweist, mit einem Abgasrückführkanal, dessen Abgasrückführung in die einzelnen Luftansaugkanäle durch jeweils ein Ventilelement steuerbar ist, wobei die Ventilelemente als Flachschieberelemente ausgeführt sind und ein Antriebsmechanismus zur Verstellung der Flachschieberelemente vorgesehen ist, wobei jeder Luftansaugkanal eine Abgaseinlaßöffnung mit einem Flachsitz aufweist, der mit dem Flachschieberelement zusammen wirkt, **dadurch gekennzeichnet, daß** die Flachschieberelemente (11) als Flachdrehschieberelemente ausgebildet sind, und das Luftansaugkanalsystem (1) ein Deckelelement (4) aufweist, das auf dem Luftansaugkanalgehäuse (2) derart angeordnet ist, daß zwischen dem Deckelelement (4) und dem Luftansaugkanalgehäuse (2) der Abgasrückführkanal (5) ausgeformt ist, wobei das Deckelelement (4) die Flachschieberelemente (11) aufweist, und auf dem Deckelement (4) der Antriebsmechanismus angeordnet ist.

2. Luftansaugkanalsystem nach Anspruch 1, **dadurch gekennzeichnet, daß** die Abgaseinlaßöffnungen (12) als halbkreisförmige Ringstücke ausgebildet sind.

3. Luftansaugkanalsystem nach Anspruch 3, **dadurch gekennzeichnet, daß** der Antriebsmechanismus (7) aus einem Zahnstange-Zahnrad-Antrieb (8, 9), wobei jedem Flachdrehschieberelement ein Zahnrad (9) zugeordnet ist.

4. Luftansaugkanalsystem nach Anspruch 3 oder 4, **dadurch gekennzeichnet, daß** ein Flachdrehschieberelement (11) durch eine Feder (14) gegenüber dem entsprechenden Flachsitz (13) vorgespannt ist.

5. Luftansaugkanalsystem nach einem der vorherigen Ansprüche, **dadurch gekennzeichnet, dass** ein Antrieb, beispielsweise ein Elektromotor in dem Deckelelement (4) gelagert ist.

## Claims

1. An air intake conduits system for an internal combustion engine, comprising an air intake conduits housing which includes individual air intake conduits leading to each cylinder of the internal combustion engine, and an exhaust gas recirculation conduit the exhaust gas recirculation of which into the individual air intake conduits is controllable by means of a valve element in each case, the valve elements being configured as flat slide valve elements, a drive mechanism for displacing the flat slide valve elements being provided and each air intake conduit having an exhaust gas inlet aperture with a flat seating which cooperates with the flat slide valve element, **characterised in that** the flat slide valve elements (11) are configured as flat rotary slide valve elements and the air intake conduits system (1) includes a cover element (4) which is so arranged on the air intake conduits housing (2) that the exhaust gas recirculation conduit (5) is formed between the cover element (4) and the air intake conduits housing (2), the cover element (4) including the flat slide valve elements (11) and the drive mechanism being arranged on the cover element (4).

2. Air intake conduits system according to Claim 1, **characterised in that** the exhaust gas inlet apertures (12) are in the form of semicircular ring sections.

3. Air intake conduits system according to Claim 3, **characterised in that** the drive mechanism (7) consists of a rack-and-pinion drive (8, 9), a pinion (9) being associated with each flat rotary slide valve element.

4. Air intake conduits system according to Claim 3 or 4, **characterised in that** a flat rotary slide valve element (11) is preloaded by a spring (14) with respect to the corresponding flat seating (13).

5. Air intake conduits system according to any one of the preceding claims, **characterised in that** a drive, for example, an electric motor, is mounted in the cover element (4).

## Revendications

1. Système de conduits d'admission d'air pour un moteur à combustion interne, comprenant un carter de conduits d'admission d'air qui présente des conduits d'admission d'air individuels menant à chaque cylindre du moteur à combustion interne, et un conduit de recyclage des gaz d'échappement dont le recyclage dans chaque conduit d'admission d'air individuel peut être commandé par un élément de soupape, les éléments de soupape étant réalisés sous forme d'éléments de tiroir plat et un mécanisme d'entraînement étant prévu pour le déplacement des éléments de tiroir plat, chaque conduit d'admission d'air présentant une ouverture d'admission des gaz d'échappement avec un siège plan qui concourt avec l'élément de tiroir plat, **caractérisé en ce que** les éléments de tiroir plat (11) sont réalisés sous forme d'éléments de tiroir rotatif à disque, et le système de conduits d'admission d'air (1) présente un élément de couvercle (4) monté sur le carter de conduits d'admission d'air (2) de telle sorte que le conduit de recyclage des gaz d'échappement (5) est mis en forme entre l'élément de couvercle (4) et le carter (2), l'élément de couvercle (4) présentant les éléments de tiroir plat (11) et le mécanisme d'entraînement étant disposé sur l'élément de couvercle (4).

2. Système de conduits d'admission d'air suivant la revendication 1, **caractérisé en ce que** les ouvertures d'admission des gaz d'échappement (12) sont réalisées sous forme de pièces annulaires semi-circulaires.

3. Système de conduits d'admission d'air suivant la revendication 2, **caractérisé en ce que** le mécanisme d'entraînement (7) se compose d'un entraînement par roue dentée et crémaillère (8, 9), un pignon (9) étant associé à chaque élément de tiroir rotatif à disque.

4. Système de conduits d'admission d'air suivant l'une des revendications 2 et 3, **caractérisé en ce qu'**un élément de tiroir rotatif à disque (11) est précontraint par un ressort (14) en vis-à-vis du siège plan (13) correspondant.

5. Système de conduits d'admission d'air suivant l'une des revendications précédentes, **caractérisé en ce qu'**un entraînement, par exemple un moteur électrique, est logé dans l'élément de couvercle (4).
